# EUROPÄISCHE PATENTSCHRIFT

(11) **EP 0 782 402 B1**
(45) Veröffentlichungstag und Bekanntmachung des Hinweises auf die Patenterteilung: **16.12.1998**
(21) Anmeldenummer: 95931129.1
(22) Anmeldetag: 12.09.1995
(51) Int. Cl.: A44C 9/00

(54) **MEHRTEILIGER RING**
MULTI-PART RING
BAGUE A PLUSIEURS PARTIES

(30) Priorität: 22.09.1994 DE 9415365 U
(43) Veröffentlichungstag der Anmeldung: 09.07.1997
(73) Patentinhaber: HERMANN A. TRAUTZ SCHMUCKWARENFABRIK GMBH, 75180 Pforzheim (DE)
(72) Erfinder: RENZ, Alfred, D-75181 Pforzheim (DE)
(74) Vertreter: Reinhardt, Harry
(86) Internationale Anmeldenummer: DE9501251
(87) Internationale Veröffentlichungsnummer: WO9608981

(56) Entgegenhaltungen:
- EP-A- 0 063 751
- CH-A- 679 256
- GB-A- 2 210 249
- US-A- 1 327 606
- US-A- 5 161 392

## Beschreibung

### GEBIET DER ERFINDUNG

Die Erfindung betrifft einen mehrteiligen Ring nach dem Oberbegriff des Anspruches 1.

### STAND DER TECHNIK

Aus der GB-A 2 210 249 ist ein derartiger Ring bekannt, bei dem mehrere Ringteile konzentrisch zu einem mittigen Tragelement angeordnet sind. Dort wird einerseits z.B. gemäß Fig. 1 ein problemloser Austausch des außen liegenden Ringteils vorgeschlagen, das hierzu in einer Nut des Tragelements eingreift, jedoch ist dieses Ringteil in dieser Stellung nicht drehbeweglich. Andererseits wird gemäß Fig. 11 vorgeschlagen, das Ringteil gegenüber dem Tragelement drehbeweglich anzuordnen, jedoch ist dann ein problemloser Austausch nicht mehr möglich, daß die Außenkanten des Tragelements nach außen geschlagen sind. Darüber hinaus neigen die nahezu spiel freien Verbindungen zwischen Ringteil und Tragelement dazu, sich mit der Zeit mit Schmutz zuzusetzen, so daß die Drehbeweglichkeit in Frage gestellt ist.

Bei einem Ring nach der US-A 5,161,392 werden auf eine bedarfsweise gestaffelte Oberfläche eines Tragelements Ringteile konzentrisch zum Tragelement aufgeschoben. Die Ringteile stehen mit der Hautoberfläche des Ringbenutzers nicht in Verbindung. Die außen liegenden Ringteile besitzen innen liegende Nuten, in die bei der Montage eine Lötpaste eingefügt wird. Nach der Montage wird der Ring erwärmt, so daß die Lötpaste zu einer festen Verbindung zwischen den außen liegenden Ringteilen und dem Tragelement führt. Somit ist zwar das mittlere Teil, sofern es nicht zu Verschmutzungen bei der Montage gekommen ist, relativ zum Tragelement drehbar, jedoch ist ein Austausch der einzelnen Teile gegen Teile mit einer anderen Verzierung nicht möglich.

Aus der CH-A 679 256 ist es bekannt, an einem Uhrarmband ein Uhrgehäuse oder einen Kompaß unter Einsatz eines elastischen Ringes, vorzugsweise eines O-Ringes, zu befestigen. Das Armband weist hierzu eine Ausnehmung auf und ebenso ist am Uhrgehäuse eine radial umlaufende Nut vorgesehen. Alternativ kann auch ein polygonaler Metallring vorgesehen werden, in beiden Fällen wird jedoch das Uhrgehäuse im Armband so gehalten, daß es gegen Rotation gesichert ist, so daß nur unter Überwindung der elastischen Kräfte der Halterung eine Rotation des Uhrgehäuses gegenüber dem Uhrband möglich ist oder das Gehäuse des Kompaß auszurichten ist.

Aus der EP-A 063 751 ist ein Medaillon bekannt, in dem im wesentlichen Münzen festgelegt werden. Hierzu besitzt der Rahmen des Medaillons eine Nut, in die ein Federring eingelegt wird. Der Federring ist dabei so verformt, daß er die Münze gegen Rotation sichert. Hierzu liegt er unterhalb der Münze und spannt die Münze gegen den Rahmen. Zwischen dem außen liegenden Rahmen und der innen liegenden Münze kann insofern entlang des Federrings keine Rotation erfolgen. Die Anformungen verspannen daher die Teile miteinander und tragen nicht zu einer Drehbeweglichkeit der Teile relativ zueinander bei.

Aus der US-A 2,812,604 ist ein Kalenderring bekannt, bei dem mehrere, dem Datum entsprechend gekennzeichnete Ringe auf einem am Finger des Benutzers anliegenden Tragelement drehbar angeordnet sind. Das Tragelement umgreift seitlich die Ringelemente, so daß eine Demontage nur unter Verformung des Tragelements möglich ist.

Aus FR-A 842 140, DE-U 90 16 842 und EP-A 589 078 sind ferner mehrteilige Schmuckringe bekannt, bei denen außen liegende Teile unter elastischer Verformung an einem innen liegenden Teil verrasten. Die Verrastung geschieht dabei grundsätzlich durch Hinterschnitte in den einzelnen Ringen. Diese Ringe neigen dazu, infolge von Schmutzanlagerungen im Verbindungsbereich zwischen-den einzelnen Elementen ihre ursprünglich vorhandene Drehfähigkeit zu verlieren. Andererseits ist stets auch zumindest ein Teil des Ringes außer einem eventuell vorhandenen Tragelement in Anlage am Finger des Benutzers, so daß eine freie Beweglichkeit des Ringteils auf dem Tragelement nicht möglich ist.

### OFFENBARUNG DER ERFINDUNG

Hiervon ausgehend liegt der vorliegenden Erfindung die Aufgabe zugrunde, einen mehrteiligen Ring der eingangs genannten Gattung derart weiterzubilden, daß ein problemloser Austausch radial außen liegender Ringteile bedarfsweise möglich ist und dennoch die freie Beweglichkeit der Ringteile gegenüber dem Tragelement gesichert ist.

Diese Aufgabe wird durch die Merkmale des Anspruches 1 gelöst.

Durch das federelastische Sicherungselement ist es nun möglich, jederzeit die Ringteile unter elastischer Verformung des Sicherungselements zu entfernen und gegen neue auszutauschen. Andererseits trägt die Lagerung über das Sicherungselement dazu bei, daß sich das Ringteil gegenüber dem Tragelement äußerst leicht drehen läßt, so daß bereits die Bewegung dar Finger gegeneinander zu einem Verdrehen der Ringteile führen kann.

Weitere vorteilhafte Ausgestaltungen ergeben sich aus den Unteransprüchen.

### KURZBESCHREIBUNG DER ZEICHNUNGEN

- Fig. 1: eine dreidimensionale Ansicht des Tragelements,
- Fig. 2: eine Vorderansicht des Tragelements,
- Fig. 3: einen Schnitt durch den erfindungsgemäßen Ring nach einem ersten Ausführungsbeispiel,
- Fig. 4: einen Schnitt durch eine Hälfte eines Rings gemäß einem zweiten Ausführungsbeispiel,
- Fig. 5: eine Ansicht des Sicherungselements.

### BEVORZUGTE AUSFÜHRUNGSFORMEN DER ERFINDUNG

Ein mehrteiliger Ring, der grundsätzlich als Fingerring, jedoch auch z.B. als Ohrring eingesetzt werden kann, besitzt wenigstens ein Tragelement 10 (Fig. 1, 2), 10'. Gemäß Fig. 3, 4 ist wenigstens ein Ringteil 11, 12 bzw. 13, 14, 15 konzentrisch zum Tragelement 10, 10' angeordnet. Wenn auch in den Fign. 2 bzw. 3 Ringteile dargestellt sind, so kann selbstverständlich auch nur ein Ringteil vorgesehen sein, das bedarfsweise durch mehrere Ringteile ausgetauscht werden kann. Das Ringteil übergreift mit seiner Innenseite 11a, 12a, 13a zumindest teilweise die Außenseite 10a des Tragelements 10. An dieser Innenseite des Ringteils ist wenigstens eine radiale Nut 11b, 12b, 13b vorgesehen. Mit dieser Nut des Ringteils wirkt eine an der Außenseite 10a, 10a' des Tragelements 10, 10' vorgesehene, ebenfalls radiale Nut 10b, 10b' zusammen. In die Nuten greift ein Sicherungselement 16, 17 aus federelastischem Material ein. Unter elastischer Verformung des Sicherungselements kann so das Ringteil vom Tragelement abgezogen werden, andererseits gewährleistet die Lagerung über das Sicherungselement eine Relativbewegung von Ringteil gegenüber dem Tragelement.

Die Nuten 10b, 10b' , 11b, 12b, 13b sind in Fig. 1, 2 radial umlaufend dargestellt, was zu einer sicheren Befestigung des Sicherungselements beiträgt. Wesentlich ist jedoch lediglich, daß ein sicherer Halt für das Sicherungselement zumindest stellenweise vorgesehen ist, um eine dauerhafte Verbindung zwischen Ringteil 11, 12, 13, 14, 15 und Tragelement 10, 10' zu gewährleisten. Gemäß Fig. 3 und 4 bildet die Außenseite 10a' des Tragelements 10 eine im Schnitt ebene Oberfläche. Auf diese Oberfläche können Ringteile von beiden Seiten oder wie in Fig. 4 dargestellt von wenigstens einer Seite aufgeschoben werden. In diesem Fall muß ggf. das Tragelement so ausgebildet werden, daS eine Sicherung 10c' des Tragelements 10' auf der anderen Seite die Ringteile in ihrer Position hält. Gegebenenfalls können selbstverständlich insbesondere zur Erleichterung der Drehbarkeit sämtliche Ringteile über Nuten und Sicherungselemente in ihrer jeweiligen Lage gehalten werden.

Zumindest die außen liegenden Ringteile 11, 12, 13 werden durch das Sicherungselement 16, 17 in ihrer Stellung gehalten. Diese Ringteile können dabei entweder bündig mit dem Tragelement abschließen, sie können jedoch auch mit einem Überstand 13c, wie im Ringteil 13, über das Tragelement übergreifen. Wird dieser Überstand 13c dabei nicht bis zum Finger herabgeführt, ist eine freie Drehbarkeit des Ringteils 13 dennoch gesichert.

Das Sicherungselement selbst ist ein Federring. Wesentlich sind hier jedoch lediglich die federelastischen Eigenschaften dieses Sicherungselements. Um die Reibung zwischen den über das Sicherungselement 16, 17 miteinander verbundenen Teilen, also zwischen Ringteil 11, 12, 13, 14, 15 und Tragelement 10, 10' zu verringern, wird das Sicherungselement so verformt, daß es unter Verringerung der Anlagefläche die miteinander verbundenen Teile nur stellenweise berührt. Gemäß Fig. 5 wird hierzu vorzugsweise das Sicherungselement an seinen offenen Enden 16a, 16b und wenigstens einmal in einem Verformungsbereich 16c zwischen den Enden verformt. Diese Verformung gewährleistet auch auf längere Sicht eine Relativbewegung zwischen den über das Sicherungselement verbundenen Teilen auch bei zunehmender Verschmutzung, wobei bei zu starker Verschmutzung zudem die Möglichkeit besteht, durch die leichte Demontage die Teile auseinanderzunehmen und zu reinigen. Um Reibungsprobleme weiter zu verringern, können auch die Innenseiten des Ringteils abgerundet sein, wie es für die Ringteile 11 und 12 in Fig. 3 dargestellt ist.

## Patentansprüche

1. Mehrteiliger Ring mit
- wenigstens einem Tragelement (10, 10'),
- wenigstens einem konzentrisch zum Tragelement angeordneten Ringteil (11, 12, 13, 14, 15), das mit seiner Innenseite (11a, 12a, 13a) zumindest teilweise die Außenseite (10a, 10a' ) des Tragelements (10) übergreift und gegenüber dem Tragelement (10,10') in radialer Richtung drehbeweglich ist,
- wenigstens einer radialen Nut (10b,10b') an der Außenseite (10a,10a') des Tragelements (10),
- dadurch gekennzeichnet, daß
- an der Innenseite des Ringteils (11,12,13) wenigstens eine radiale Nut (11b,12b,13b) vorgesehen ist,
- ein als Federring ausgebildetes Sicherungselement in die Nut (11b,12b,13b) des vom Tragelement abnehmbaren Ringteils (11,12,13) und die Nut (10b,10b') des Tragelements (10,10') eingreift.

2. Mehrteiliger Ring nach Anspruch 1, dadurch gekennzeichnet, daß das Sicherungselement (16) an wenigstens einer Stelle so verformt ist, daß es das Ringteil (11,12,13) und/oder das Tragelement (10,10') nur stellenweise berührt.

3. Mehrteiliger Ring nach Anspruch 1, dadurch gekennzeichnet, daß die Außenseite (10a' ) des Tragelements (10') eine im Schnitt ebene Oberfläche bildet, auf die das Ringteil (13, 14, 15) von wenigstens einer Seite aufschiebbar ist (Fig. 4).

4. Mehrteiliger Ring nach Anspruch 1, dadurch gekennzeichnet, daß mehrere Ringteile (11,12,13,14,15) vorgesehen sind und daß zumindest außen liegende Ringteile (11, 12, 13) durch das Sicherungselement (16,17) in ihrer Stellung gehalten sind.

5. Mehrteiliger Ring nach Anspruch 2, dadurch gekennzeichnet, daß das Sicherungselement an seinen offenen Enden (16a, 16b) und wenigstens einmal in einem Verformungsbereich (16c) zwischen den Enden verformt ist.

6. Mehrteiliger Ring nach Anspruch 1, dadurch gekennzeichnet, daß die die dem Tragelement (10, 10') zugewandte Innenseite (11a, 12a) des Ringteils (11, 12) abgerundet ist.

## Claims

1. Multi-part ring comprising
- at least one supporting member (10,10')
- at least one ring piece (11,12,13,14,15) arranged concentrically to the supporting member, which ring piece covers with its inner side (11a,12a,13a) at least partially the outside (10a,10a') of the supporting member (10) and is rotatable in radial direction relative to the supporting member (10,10'),
- at least one radial groove (10b,10b') on the outside (10a,10a') of the supporting member (10),
characterized in that
- at least one radial groove (11b,12b,13b) is provided on the inner side of the ring piece (11,12,13),
- a securing element constituted by a spring washer engages in the groove (10b,10b') of the supporting member (10) and in the groove (11b,12,13b) of the ring piece (11,12,13) being detachable from the supporting member.

2. Multi-part ring according to claim 1, characterized in that the securing element (16) is deformed at least one spot in such a way, that it is in touch with the ring piece (11,12,13) and/or supporting member (10,10') only in places.

3. Multi-part ring according to claim 1, characterized in that the outside (10a') of the supporting member (10') constitutes in section an even surface, onto which the ring piece (13,14,15) can be slipped-on from at least one side (Fig. 4).

4. Mutli-part ring according to claim 1, characterized in that several ring pieces (11,12,13,14,15) are provided and wherein at least the ring pieces (11,12,13) placed on the outside are held in their position by the securing element (16,17).

5. Multi-part ring according to claim 2, characterized in that the securing element is deformed at its open ends (16b) and at least once in a deforming area (16c) between the ends.

6. Mutli-part ring according to claim 1, characterized in that the inner side (11a,12a) of the ring piece (11,12) facing towards the supporting member (10,10') is rounded.

## Revendications

1. Bague en plusieurs parties, comprenant
- au moins un élément support (10, 10'),
- au moins une partie bague (11, 12, 13, 14, 15) qui est placée concentriquement à l'élément support, dont la face intérieure (11a, 12a, 13a) couvre au moins partiellement la face extérieure (10a, 10a') de l'élément support (10) et qui peut tourner en direction radiale par rapport à l'élément support (10, 10'),
- au moins une rainure radiale (10b, 10b') faite sur la face extérieure (10a, 10a') de l'élément support (10),
- caractérisée par le fait que
- sur la face intérieure de la partie bague (11, 12, 13) est prévue au moins une rainure radiale (11b, 12b, 13b),
- un élément d'arrêt formé d'un anneau élastique est engagé dans la rainure (11b, 12b, 13b) de la partie bague (11, 12, 13), qui peut être enlevée de l'élément support, et dans la rainure (10b, 10b') de l'élément support (10, 10').

2. Bague en plusieurs parties selon la revendication 1, caractérisée par le fait que l'élément d'arrêt (16) est déformé à au moins un endroit de façon à ne toucher que par endroits la partie bague (11, 12, 13) et/ou l'élément support (10, 10').

3. Bague en plusieurs parties selon la revendication 1, caractérisée par le fait que la face extérieure (10a') de l'élément support (10') forme une surface plane en coupe sur laquelle la partie bague (13, 14, 15) peut être glissée depuis au moins un côté (fig. 4).

4. Bague en plusieurs parties selon la revendication 1, caractérisée par le fait qu'il est prévu plusieurs parties bagues (11, 12, 13, 14, 15) et qu'au moins des parties bagues situées à l'extérieur (11, 12, 13) sont maintenues dans leur position par l'élément d'arrêt (16, 17).

5. Bague en plusieurs parties selon la revendication 2, caractérisée par le fait que l'élément d'arrêt est déformé à ses extrémités ouvertes (16a, 16b) et au moins une fois dans une zone de déformation (16c) entre ces extrémités.

6. Bague en plusieurs parties selon la revendication 1, caractérisée par le fait que la face intérieure (11a, 12a) de la partie bague (11, 12) dirigée vers l'élément support (10, 10') est arrondie.
